# EUROPÄISCHE PATENTSCHRIFT

(11) **EP 0 357 698 B1**
(45) Veröffentlichungstag und Bekanntmachung des Hinweises auf die Patenterteilung: **28.06.1995**
(21) Anmeldenummer: 89901264.5
(22) Anmeldetag: 16.01.1989
(51) Int. Cl.: F04B 1/20

(54) **HYDROSTATISCHE AXIALKOLBENMASCHINE, INSBESONDERE FÜR EIN KRAFTFAHRZEUGGETRIEBE MIT LEISTUNGSVERZWEIGUNG**
HYDROSTATIC AXIAL PISTON ENGINE, IN PARTICULAR FOR A MOTOR VEHICLE GEARBOX WITH POWER SPLIT
MOTEUR HYDROSTATIQUE A PISTONS AXIAUX, NOTAMMENT POUR BOITES DE VITESSES A DERIVATION DE PUISSANCE DE VEHICULES A MOTEUR

(30) Priorität: 16.01.1988 DE 3801144
(43) Veröffentlichungstag der Anmeldung: 14.03.1990
(73) Patentinhaber: Meyerle, Michael, D-88074 Meckenbeuren (DE)
(72) Erfinder: Meyerle, Michael, D-88074 Meckenbeuren (DE)
(86) Internationale Anmeldenummer: DE8900017
(87) Internationale Veröffentlichungsnummer: WO8906750

(56) Entgegenhaltungen:
- DE-A- 2 341 106
- DE-A- 2 849 772
- DE-B- 1 226 418
- DE-C- 2 804 912
- US-A- 2 546 583
- US-A- 3 117 529

## Beschreibung

Die Erfindung betrifft eine hydrostatische Axialkolbenmaschine, insbesondere für Kraftfahrzeuggetriebe mit Leistungsverzweigung nach dem Oberbegriff des Anspruches 1.

Hydrostatische Axialkolbenmaschinen dieser Art sind vielfach bei vorwiegendem Einsatz bei Baumaschinen-Getrieben bekannt. Für den anspruchsvollen Einsatz in Getrieben für Personenkraftfahrzeuge sind diese bekannten Hydrostatgetriebe nahezu ungeeignet aufgrund ihres ungünstigen Wirkungsgrades und der zu großen Geräuschentwicklung.

Eine bekannte hydrostatische Axialkolbenmaschine nach DE-A-2 341 106 besitzt eine feste über Federelemente gestaltete Anpreßeinrichtung der rotierenden Hydrostatglieder. Eine variable den unterschiedlichen Betriebszuständen anpaßbare Anpreßkraft der Anpreßeinrichtung ist bei dieser bekannten Axialkolbenmaschine nicht möglich.

Aufgabe der Erfindung ist es, insbesondere für den Einsatz in Leistungsverzweigungsgetrieben für PKWs oder auch Busgetrieben eine hydrostatische Axialkolbenmaschine zu entwickeln, bei der der Wirkungsgrad verbessert und darüberhinaus die Geräuschentwicklung gesenkt wird.

Die Aufgabe wird durch die in den Hauptanspruch 1 aufgeführten Merkmale gelöst. Weitere vorteilhafte Ausgestaltungen gehen aus den Unteransprüchen hervor.

Die Erfindung wird an Ausführungsbeispielen anhand von Zeichnungen erläutert. Es zeigen Hydrostatkreislauf in Verbindung stehende Hochdrucköl des hydrostatischen Gleitlagers zwischen den Gleitschuhen 4 und der Schrägscheibe in erhöhtem Maße verloren geht, was zu relativ hohen und unkontrollierbaren Leckverlusten führt. Um dies zu beseitigen besitzt die Erfindung eine erfindungsgemäß ausgebildete hydraulische Niederhalte-Einrichtung 75, Figur 2a, als separate oder zusätzliche Niederhalte-Einrichtung oder / und eine federelastische Niederhalterung, um für alle Betriebszustände die Leckölverluste zwischen den Gleitschuhen 4 und der Gleitebene der Schrägfläche bzw. Druckplatte 11 auf ein Mindestmaß zu senken.

Die bekannten hydrostatischen Axialkolbenmaschinen besitzen zur axialen Anpressung des Zylinderblocks an seine Steuerscheibe je nach Ausführungsform innenliegende Federn, die für den gesamten Drehzahlbereich ausreichend hohe Federkraft besitzen. Die Federkraft ist abhängig von der maximal zulässigen Drehzahl und wird dieser mit entsprechend hohem Wert angepaßt. Dies bedeutet, daß für niedrigere Drehzahlen, die z.B. beim PKW im Hauptbetriebsbereich bei etwa einem Drittel der Maximal-Drehzahl liegen, die Federkraft unnötig groß ist. Die Folge daraus ist, daß im Hauptbetriebsbereich unnötig hohe Reibverluste bzw. Verlustleistungen auftreten. Um hier eine gezielte Anpassung an die jeweiligen Betriebsverhältnisse bei niedrigst möglichen Reibverlusten zu erreichen, sieht die Erfindung eine den Betriebsverhältnissen jeweils gezielte Anpassung der Anpresskräfte des Zylinderblocks an seine Steuerscheibe vor, indem der Zylinderblock 2 über eine Feder 24 mit einer für niedrige Drehzahl ausgelegten konstanten Federkraft und einer zusätzlichen variablen hydraulischen Anpresskraft an seine Steuerfläche 37 gezielt dosiert angepreßt wird. Die variable hydraulische Anpresskraft steht hier im wesentlichen in größenmäßiger Abhängigkeit zur Drehzahl des Antriebsmotors. In Sonderfällen ist es möglich, diesen Druck in Abhängigkeit zum Hydrostatdruck bzw. der Zugkraft beliebig zu modulieren bzw. zu korrigieren über eine entsprechende Steuereinrichtung.

Für die hydraulische Zylinderblockanpressung dient ein Ringkolben 20, der sich gegen die Triebwelle 10 abstützt und einen Dichtring 21 bzw. 28 zur Abdichtung gegen den Zylinderblock enthält, der in einer entsprechenden Nut des Ringkolbens sitzt. Auf der Gegenseite ist ein weiterer Ringkolben 22 vorgesehen, der mit dem Zylinderblock 2 verbunden und über einen Sicherungsring 27 axial fixiert ist. Dieser Ringkolben 22 besitzt einen zweckmäßigerweise nach innen zur Welle 10 gerichteten Dichtring, der als O-Ring 23 oder als Formring 28 mit einer radialelastischen Dichtlippe 29 oder als Kolbenring mit Radialspiel zum Nutgrund ausgebildet ist. Mit Rücksicht auf eine drehmomentabhängige Durchbiegung der Welle 10, was zu einer entsprechenden radialen Verschiebung des Zylinderblocks 2 führen kann, ist der Dichtring 28 nach Figur 6 als spezieller Formring mit einer elastischen Dichtlippe 29 ausgebildet, der eine entsprechende radiale, weitgehend querkraftfreie Verschiebung des Zylinderblocks 2 zuläßt. Dies gilt auch für die Ringkolben

Der hydraulische Öldruck wird zweckmäßigerweise zentral durch eine Welle 55 bzw. 10 über eine Bohrung 26 dem Kolbenraum 25 zugeführt.

Durch diese Einrichtung wird eine gezielt dosierte Anpressung des Zylinderblocks 2 an seine Steuerfläche 37 und somit eine Optimierung des Wirkungsgrades innerhalb dieses Funktionsbereiches bewirkt.

Die hydraulische Niederhalterung 75, Figur 2a sieht eine hydraulische Anpressung der Lochscheibe 6 gegen die Gleitschuhe 4 vor. Erfindungsgemäß ist diese Niederhalterung 75 mit einem Niederhaltering 7 ausgestattet, der drehfest, aber axial beweglich gegen die Lochscheibe 6 im Schrägkörper bzw. in der Schrägscheibe 5 gelagert ist. Der Niederhaltering 7 ist gegen einen Sicherungsring 8 und gegebenenfalls einer Scheibe 76, die als Einstellscheibe dient, abgestützt. Zwischen Sicherungsring bzw. Scheibe 76 und dem Niederhaltering 7 ist ein Federelement 77 angeordnet. Dieses Federelement 77 ist vorzugsweise als Gummielement bzw. Elastomer-Element ausgebildet, das in einer Ringnut des Niederhalteringes 7 eingesetzt ist. In Axialrichtung wirkt das Federelement 77 mit einer bestimmten Federkraft gegen den Niederhaltering 7. Das für die Erzeugung der hydraulischen Anpresskraft erforderliche Drucköl wird über Ölleitungen 79 in den Niederhaltering 7 geführt, wobei der Öldruck gegen das Dicht- und Federelement 77 wirkt. Entsprechend dem Öldruck und der Wirkungsfläche auf das Dicht- bzw. Federelement 77 entsteht eine Axialkraft auf den Niederhaltering 7 gegen die Lochscheibe 6. Je nach Betriebszustand wird ein gezielter Öldruck erzeugt, der z.B. in Abhängigkeit zu einem Drehzahlsignal, oder / und einem lastabhängigen Signal oder / und einem Speise- oder Versorgungsdruck für das Hydrostatgetriebe und die Steuerungs- und Regelungseinrichtung, steht. Die erforderlichen Anpresskräfte stehen in der Regel in einer Abhängigkeit zur Drehzahl. Entsprechend dieser Forderung kann bei dieser Einrichtung eine gezielte Anpressung über einen drehzahlabhängigen Druck, der im PKW-Automatgetriebe nach dieser Art ohnehin vorhanden ist, erzeugt werden. Die Niederhaltekräfte sind somit im Hauptbetriebsbereich, z.B. beim PKW, relativ niedrig, wodurch die Reibverluste zwischen der Lochscheibe 6 und dem Niederhaltering 7 wesentlich reduzierbar sind. Erfindungsgemäß besitzt der Niederhaltering 7 an der Gleitfläche gegenüber der Lochscheibe 6 züsätzliche Ausnehmungen, z.B. in Form einer Ringnut 80 und einer Quernut 81, die gemeinsam mit dem Hydraulik-System der hydraulischen Niederhalterung verbunden sind und zur Schmierung der Gleitflächen zwischen Niederhaltering 7 und der Lochscheibe 6 dienen. Durch eine Drosselbohrung 84 im Zufluß zu dem Schmier-System ist die Schmierölmenge dosierbar.

Das Dicht- und Federelement 77 ist bei Anwendung bei der hydraulischen Niederhalterung 75 zweckmäßigerweise als Gummielement bzw. Elastomer-Element ausgebildet, das wie dargestellt eine oder zwei in Axialrichtung überstehende Dichtlippen besitzt zur Abstützung der axialen Federkraft und gleichzeitigen Abdichtung des Hydrauliköls. Zwischen den beiden Dichtlippen entsteht ein umlaufender Ölraum, der eine gleichmäßige hydraulische Anpressung gewährleistet.

Die hydraulische Niederhalterung 75, in dargestellter Form, ist relativ kostengünstig herstellbar, da keine hohe Fertigungsgenauigkeit der Höhenmaße für den Niederhaltering 7 und die Lochscheibe 6 erforderlich ist, da über das Dicht- bzw. Federelement 77 selbst größere Maßabweichungen ausgeglichen werden können. Außerdem ist eine relativ einfache Maßeinstellung über die als Einstellscheibe in verschiedenen Dicken-Maßen ausgebildete Scheibe 76 auch für sehr hohe Fertigungsstuckzahlen sehr wirtschaftlich realisierbar. Dies gilt auch für die form- plus federkraftschlüssige Niederhalterung 40 in Verbindung mit dieser Einstellscheibe 76, die in den Zeichnungen nicht dargestellt ist.

Das Ölzuführungsrohr 78 für die hydraulische Niederhalterung 75 ist mit dem Niederhaltering 7 verbunden und dient gleichzeitig zur Verdrehsicherung gegenüber dem Schrägkörper bzw. Schwenkkörper 5.

Mit dieser Niederhalte-Einrichtung 75 mit gleichzeitiger Schmierung der rotierenden Lochscheibe 6 erübrigt sich die Notwendigkeit, den Hydrostatgetrieberaum voll mit Öl zu füllen. Die Hydrostatkomponenten können im öl-leeren Raum arbeiten, wodurch die Panschverluste entfallen und somit der Wirkungsgrad bedeutend verbessert wird. Durch die niedrigen Reibkräfte wird auch die Reibtemperatur und der Verschleiß gesenkt zugunsten höherer Standfestigkeit der entsprechenden Bauelemente.

Die formschlüssige Niederhalterung 40 besteht im wesentlichen aus einer Lochscheibe 6, die über den Niederhaltering 7 und einem Sicherungsring 8 mit geringem Axialspiel "B" fixiert gehalten wird. Die Lochscheibe 6 rotiert mit dem Zylinderblock 2 und den Kolben 3 mit, wobei der Niederhaltering 7 verdrehgesichert im Schräg- bzw. Schwenkkörper 5 gelagert ist. Zur Verdrehsicherung dienen am Niederhaltering 7 überstehende Mitnehmer 14, die in Ausnehmungen 15 des Schrägkörpers 5 eingreifen. Die Schrägscheibe bzw. Druckplatte 11 besitzt ebenfalls Mitnehmer 12, die in Ausnehmungen des Schwenkkörpers 5 zur Drehsicherung eingreifen. Diese Ausnehmungen 13 und 15 zur Verdrehsicherung der Druckplatte 11 bzw. des Niederhalteringes 7 sind in den Schwenkkörper 5 vorzugsweise kostensparend eingegossen. Ein Federelement 9 bzw. 46, 41 ist, wie in Figur 3, 3a dargestellt, als Elastomer ausgebildet und zwar in der Form, daß nach innen gerichtete federnde Segmente 41 mit dem Maß "F" mit einem möglichst geschlossenen Ring 46 verbunden sind, die in Ausnehmungen 43 des Niederhalteringes 7 eingreifen und sich gegen den Sicherungsring 8 und den Niederhaltering 7 federnd abstützen. Diese federnde Teilsegmente 41 besitzen ein spezielles Profil 52, das so ausgebildet ist, daß bei relativ hoher Federrate eine ziemlich exakte axiale Kraft auf den Niederhaltering 7 der Lochscheibe 6 und den Gleitschuhen 4 gegen die Schiefscheibe bzw. Druckplatte 11 erzeugt wird. Wie in Figur 3a dargestellt, ist das Federprofil 52 kammförmig ausgebildet, wobei die Federrate von der Kammform und dem Weichheitsgrad des Elastomers abhängig ist. Die Ausnehmungen 43 für das Federsegment 41 können spanlos kostengünstig eingebracht werden, z.B. bei Ausnutzung der Sinter- oder Druckgußtechnik für den Niederhaltering 7 oder er kann auch eingefräßt werden, wobei alle Ausnehmungen sehr rationell in einem Arbeitsgang herzustellen sind. Bei Anwendung der Fräßtechnik empfiehlt es sich jedoch, das Federsegment 41, ähnlich wie in Figur 4, radiusförmig auszubilden und die Ausnehmung 19 entsprechend anzupassen. In den Segmentbereichen "G" besitzt der Niederhaltering 7 eine Umfangskante 47, die im Durchmesserbereich des inneren Durchmessers 48 für den Sicherungsring 8 liegt bzw. nur geringfügig kleiner ist. Da die tragenden Kantendurchmesser 47 des Niderhalteringes 7 und 48 für den Sicherungsring 8 nahezu gleichen Durchmesser haben, wird verhindert, daß ein axialkraftabhängiges Kippmoment auf den Sicherungsring 8 verhindert wird, um einen in allen Betriebssituationen sicheren Sitz des Sicherungsringes, der an einer Stelle geöffnet ist, zu gewährleisten. Das Federelement nach Figur 4 ist in Form einer Flachfeder bzw. aus Flachmaterial hergestellt und besitzt nach innen gerichtete Federpartien 16 mit überstehenden federnden Zungen 17, die in Ausnehmungen 19 des Niederhalteringes 7 eingreifen und sich gegen den Niederhaltering 7 und den Sicherungsring 8 abstützen. Die Federpartien 16 können über einen umlaufenden Ring 18 miteinander verbunden und somit einteilig ausgebildet sein oder als separate einzelne Glieder lose in den Ausnehmungen 19 eingelegt werden (Figur 4, 4a).

Figur 5 und 5a zeigen eine formschlüssige Niederhalterung mit einem Federelement, das als Elastomer in Form eines O-Ringes bzw. Profilringes 72 ausgebildet ist und in einer Ringnut 44 bzw. 73 des Niederhalteringes 7 liegt. Der Profilring 72, wie die Federelemente 9; 6, 17 haben den Vorzug höherer FederElastizität gegenüber dem O-Ring 45 und eines geringeren federkraftbedingten Kippmomentes auf den Sicherungsring 8. Anstelle des O-Ringes 45 bzw. Profilringes 72 ist auch eine Stahlfeder aus Flachmaterial oder Stahldraht mit zylindrischem oder quadratischem Querschnitt, wie in den Zeichnungen nicht dargestellt, anwendbar.

Zur weiteren Wirkungsgradverbesserung sieht die Erfindung vor, den Zylinderblock 2 mit einggegossenen Laufhülsen 35 auszubilden und die Stirnfläche 54 des Zylinderblocks 2 kegelförmig auszubilden mit einem Winkel α, der annähernd dem maximalen Schwenkwinkel entspricht, wobei die Kolbenlauffläche 57 mit der kegelförmigen Stirnfläche 54 des Zylinderblocks 2 bündig ist. Es wird hierdurch erzielt, daß bei gleicher Baulänge der Axial-Kolbenmaschine gegenüber dem Stand der Technik eine längere effektive Kolbenführung erreicht wird, wodurch die querkraftbedingten Reibkräfte des Kolbens 3 verringert werden zugunsten einer weiteren Wirkungsgradverbesserung.

Der Zylinderboden 36 des Zylinderblocks 2 ist bei dieser Ausführungsform ebenfalls, wie die Kolbenlaufhülse 35 metallisch mit dem Zylinderblockwerkstoff verbunden, d.h. er ist mitangegossen und besteht aus einer speziellen, gleitgünstigen und sehr widerstandsfesten ansich bekannten Liegierung, die außerdem besondere Notlaufeigenschaften besitzt. Diese spezielle Gleitschicht am Zylinderboden 36 und an der Kolbenlauffläche 35 kann auch durch andere Methoden, z.B. durch ein Spritzverfahren metallisch verbindend aufgebracht werden.

Eine weitere Wirkungsgradverbesserung und vorallem Geräuschsenkung infolge einer gezielten Anpassung wird dadurch erreicht, daß die Steuerscheibe 31 nicht, wie bekannt, fest angeordnet ist, sondern automatisch in Abhängigkeit zu bestimmten Betriebswerten verdrehbar ist. Die Ventilscheibe 31 steht zu diesem Zweck in Verbindung mit einem Verstellkolben 32, der abhängig, entweder zur Drehzahl des Antriebsmotors oder / und in Abhängigkeit des Lastzustandes bzw. des Hydrostatdruckes begrenzt verdrehbar innerhalb eines Winkelbereiches β ist. Die Steuerscheibe 31 ist mit nierenförmigen Ausnehmungen 38 für die beiden Hochdruckleitungen und zusätzlichen Dämpfungsschlitzen 34 versehen. Je nach Betriebs-zustand wird hinsichtlich der Geräuschoptimierung die Steuerscheibe 31 verdreht. Bei bekannten Axial-Kolbenmaschinen besteht der Nachteil, daß diese Geräusch-Dämpfungsschlitze 34 ortgebunden sind, wodurch bei geräuschoptimierter Auslegung in vielen Betriebszuständen erhöhter Leckölverlust auftritt, wie dies bei Fachleuten allgemein bekannt ist. Die Verstellung der Ventilscheibe 31 wird, wie erwähnt, durch ein Drehzahlsignal oder / und ein Drucksignal des Arbeitsdruckes oder durch ein elektrisches Signal ausgelöst. Die Verbindung der Schwenkscheibe 31 zum Verstellkolben 32 erfolgt über einen Mitnehmer 59 der Steuerscheibe, der am Kolben 32 gegen eine Federkraft anliegt. Der Kolben 32 wird bei Einleiten eines Verstellsignals gegen den Druck einer Feder 33 in die entsprechende Richtung verstellt, wobei die Steuerscheibe über eine Zentrierung 60; 61 in der Zentrallage gehalten wird. Die Verstellkräfte sind relativ niedrig, da die Steuerscheibe 31 axial nach beiden Druckseiten hydrostatisch gelagert ist. Hinsichtlich der Kostenoptimierung ist die Steuerscheibe 31 kostengünstig als Blechkörper ausgebildet, wobei die nierenförmigen Ausnehmungen 38 und die Dämpfungsschlitze 34 eingestanzt sind.

In Figur 8 ist eine Axial-Kolbenmaschine dargestellt, die eine hydraulisch wirksame Niederhalteeinrichtung bzw. Niederhalterung 71 für die Kolbengleitschuhe 4 besitzt. Diese Niederhalteeinrichtung 71 kann alternativ oder zusätzlich zu den bisher beschriebenen Niederhalteeinrichtungen 40 verwendet werden. Sie zeichnet sich dadurch aus, daß die die Gleitschuhe 40 der Kolben 3 niederdrückende Lochscheibe 68 am Innendurchmesser axial durch eine hydraulische Kraft gegen die Gleitschuhe 40 gedrückt wird. Diese Niederhalteeinrichtung 71 besteht aus einer Kalotte 66, die mit seiner kugelförmigen Außenfläche 67 an die ebenfalls kugelige Fläche einer Lochscheibe 68 axial angedrückt wird. Die axiale Anpreßkraft wird durch ein Druckmedium im Kolbenraum 70, das auf einen axial verschiebbaren Kolben 64 wirkt erzeugt. Durch Zwischenglieder - bevorzugt Bolzen 65die in entsprechende Ausnehmungen des Zylinderblocks 2 lose gelagert sind, wird diese axiale Kraft vom Ringkolben 64 auf die Kalotte 66 übertragen. Wie bei Ausführung nach Figur 1 ist ein Feder 24 zum Erzeugen einer konstanten axialen Kraft des Zylinblocks 2 an die Steuerfläche bzw. Steuerscheibe 31; 37 vorgesehen, die über einen Stützring 62 axial gegen die Triebwelle 10 und auf der anderen Seite über einen Stützring bzw. Kolbenring 22 gegen den Zylinderblock 2 fixiert ist. Über die Ölleitung 26 wird ein, bevorzugt drehzahlabhängiger Druck im Kolbenraum 25 bzw. 70 erzeugt, der nach der einen Seite den Zylinderblock 2 gegen die Steuerfläche 37 bzw. 31 drehzahlabhängig zusätzlich zur Federkraft der Feder 24 andrückt und auf der anderen Seite über den Ringkolben 64 und die Zwischenglieder - Bolzen 65, Kalotte 66 - die Lochscheibe 68 gegen die Gleitschuhe 4 der Kolben 3 andrückt.

In einer weiteren, nicht dargestellten Ausführungsform wird der Kolbenring 64 zusätzlich mit der Federkraft der Feder 24 beaufschlagt, wobei der Stützring 62 entfällt und die Feder 24, sowie der Kolben 64 entsprechend angepaßt ist. Die Federkraft der Feder 24 wirkt bei dieser Ausführungsform mit gleicher Federkraft auf den Zylinderblock 2, sowie die Niederhalterung 71 über die Kalotte 66. Die Feder 24 kann hierbei auf eine relativ niedrige Federkraft ausgelegt werden zugunsten niedrigerer Reibungskräfte zwischen dem Kolbenboden 36 und der Steuerfläche 37 bzw. 31 und zugunsten entsprechend niedriger Reibungskräfte in der Niederhalteeinrichtung 71. Die für höhere Drehzahlen erforderlichen höheren Anpreßkräfte werden durch den Drehzahldruck Im Kolbenraum 70, 25 erzeugt, der über die Ölleitung 26 zugeführt wird. Die Anpreßkraft für die Niederhalterung 71, sowie die Stabilisierungskraft für den Zylinderblock 2 wird betriebsgerecht drehzahlabhängig automatisch moduliert, wodurch insbesondere die Reibverluste in allen Betriebszuständen auf ein Mindestmaß reduziert, sowie die leckölbedingten Verluste an den Gleitschuhen 4 und an der Steuerfläche 37 ebenfalls auf ein optimales Maß minimiert werden.

Die Niederhalterung 71 mit hydraulischer Anpressung in den verschiedenen Ausführungsformen, wie beschrieben und teilweise in den Zeichnungen nicht dargestellt, ist auch als selbständige Niederhalteeinrichtung sehr sinnvoll anwendbar. Voraussetzung dabei ist, daß die Kalotte 66 zusätzlich federbelastet ist, z.B. durch eine separate Feder im Kolbenraum 70 oder durch direkte Abstützung der Feder 24 am Ringkolben 64, wobei der Stützring 62 entfällt, oder durch eine Feder zwischen Zylinderblock 2 und der Kalotte 66. Die Lochscheibe 68 ist hierbei entsprechend dicker ausgeführt.

Eine weitere, in Figur 9 dargestellte Ausführungsform, ähnlich der Ausführung nach Figur 8, sieht zwei unterschiedlich große Kolbenflächen, z.B. einen Ringkolben 64 mit kleiner Kolbenfläche und einen Ringkolben 22 mit großer Kolbenfläche vor, wobei die hydraulische Anpreßkraft des Zylinderblocks 2 gegen die Steuerfläche 37 und die hydraulische Anpreßkraft gegen die Niederhalterung 71 unterschiedlich groß sind. Bestimmend sind dabei für die wirksamen hydraulischen Kräfte für die Niederhalterung der Gleitschuhe 4 der äußere Durchmesser 69 des Ringkolbens 64 und dessen innerer Durchmesser 86 und für die Anpressung des Zylinderblocks 2 in die Gegenrichtung der äußere Durchmesser 69 des inneren Ringkolbens 64 und der innere Durchmesser 87 des äußeren Ringkolbens 22. Damit ist eine optimale Anpassung an unterschiedliche Verhältnisse bzw. Bedingungen möglich.

Bei allen Ausführungsformen ist der Zylinderblock 2 mit der Triebwelle 10 drehverbunden und axial frei.

Bei Schrägachsen-Hydrostateinheiten sind Einzelheiten der Erfindung begrenzt anwendbar.

Im Sinne einer rationellen Massenproduktion ist eines der Bauteile - Lochscheibe 6, Niederhaltering 7 oder der Sicherungsring 8 - nach dem System eines Sortierverfahrens als Maßausgleichselement ausgelegt. Das heißt, es wird im Hinblick auf eine rationelle wirtschaftliche. Montage der Niederhalte-Einrichtung, z.B. der Sicherungsring 8, als Ausgleichsglied in verschiedenen Dicken mit dem Einstellmaß "E" gefertigt. Bei der Montage wird je nach Bedarf bzw. nach gegebenem Maß "A" zwischen Anlagefläche der Druckplatte 11 und der Anlagefläche der Ringnut 49 im Schrägkörper 5 und gegebenem Gesamtmaß "C" zwischen Anlage der Druckplatte 11 und Endmaß des Niederhalteringes 7 der Sicherungsring 8 mit dem geeigneten Einstellmaß "E" ausgewählt. Das Feststellen der gegebenen Maße "A" und "C" und Festlegen des Einstellmaßes "E" können auf elektronischem Weg sehr rationell für eine Massenfertigung durchgeführt werden. Das Axialspiel "B" liegt im Neuzustand bei nahezu "Null", also spielfrei.

Für den anspruchsvollen Einsatz, insbesondere im PKW und allgemein bei Straßenfahrzeugen, ist die Anwendung der bekannten Axialkolben-Einheiten nahezu ausgeschlossen aufgrund ihres ungünstigen Wirkungsgrades. Auch bei Anwendung in einem Leistungsverzweigungsgetriebe, die das Hydrostatgetriebe nur mit einer Teilleistung belasten, ist der Wirkungsgrad vielfach nicht befriedigend. Die Erfindung erlaubt in ihren Einzelheiten eine wesentliche Verbesserung des Gesamt-Wirkungsgrades der hydrostatischen Axialkolbenmaschine trotz Anwendbarkeit rationeller und kostengünstiger Fertigungsmethoden. Die einzelnen Bauelemente sind erfindungsgemäß so ausgelegt, daß sie eine wirtschaftliche moderne Fertigung für eine Massenproduktion erlauben; dies ist mit ein wesentliches Ziel der Erfindung.

## Patentansprüche

1. Hydrostatische Axialkolbenmaschine mit einem Zylinderblock, in dem in Axialrichtung bewegliche Kolben (3) mit Gleitschhen (4) arbeiten, die über eine Niederhalteeinrichtung (40; 75) an einer schwenkbaren oder nichtschwenkbaren Schiefscheibe geführt werden, wobei der Zylinderblock (2) durch ein Federelement gegen eine Anlauffläche bzw. Steuerfläche (37) in Axialrichtung angedrückt wird
**dadurch gekennzeichnet**, daß die Axialkolbenmaschine Bestandteil eines hydrostatisch-mechanischen Leistungsverzweigungsgetriebes ist und daß der Zylinderblock (2) zusätzlich durch eine hydraulische Einrichtung axial angepreßt wird, wobei die hydraulische Anpreßkraft eine variable hydraulische Anpreßkraft ist, die in größenmaßiger Abhängigkeit zur Drehzahl des Antriebsmotors oder/und des Hydrostatdruckes steht, wobei die hydraulische Anpreßkraft in einem Kolbendruckraum (25) innerhalb des Zylinderblockes (2) erzeugt wird.

2. Axialkolbenmaschine nach Anspruch 1
**dadurch gekennzeichnet**, daß eine Niederhalterung (71) für die Gleitschuhe (4) vorgesehen ist, in der Form, daß ein über einen Öldruck axial verschiebbares innenliegendes Druckelement (Kalotte 66), das auf der Triebwelle (10) gelagert ist, gegen eine mit den Gleitschuhen (4) zusammenwirkende Lochscheibe (68) drückt.

3. Hydrostatische Axialkolbenmaschine, nach Anspruch 1 oder 2
**dadurch gekennzeichnet**, daß
a) die Niederhalterung (75; 71, 85) als hydraulische Niederhalterung ausgebildet ist, wobei eine hydraulische Kraft auf einen, in einem Schrägkörper bzw. Schwegkkörper (5) dreh fest gelagerten Niederhaltering (7) und eine mit dem Zylinderblock (2) rotierende Lochscheibe (6) wirkt, derart, daß die Gleitschuhe (4) der Kolben (3) gegen eine Schrägfläche (Druckplatte 11) angedrückt werden;
b) und / oder eine Federeinrichtung (9; 41; 72; 16, 17; 46; 45; 77) vorgesehen ist, die die Kolben (3) über ihre Gleit schuhe (4), einer Lochscheibe (6) und einem Niederhaltekör per (Niederhaltering 7) federelastisch gegen eine Schrägfläche (Druckplatte 11) andrückt, wobei die Federeinrichrung im Schräg- bzw. Schwenkkörper (5) innerhalb einer, bevorzugt formschlüssigen Niederhalterung untergebracht ist und vorzugsweise mit einer hydraulischen Niederhalterung (75) kombiniert ist.

4. Axialkolbenmaschine nach einem oder mehreren der Ansprüche 1 bis 3
**dadurch gekennzeichnet**, daß die Feder (24) zur axialen Anpressung des Zylinderblockes (2) an die Steuerfläche (37) auf der Triebwelle (10) in der zentralen Bohrung des Zylinderblocks (2), angeordnet ist und daß Ringkolben (20, 22) als Stützringe für die Federkraft und als Druckkolben für die Erzeugung zusätzlicher Kraft als hydraulische Kraft gegen die Triebwelle (10) und gegen den Zylinderblock (2) ausgebildet sind und daß im Kolbendruckraum (25) die Feder (24) angeordnet ist.

5. Axialkolbenmaschine nach einem der Ansprüche 1 bis 4
**dadurch gekennzeichnet**, daß der Kolbenraum (25) über einen Ringkolben (20) mit Dichtring (21), der gegen die Welle (10) abgestützt ist und einem zweiten Ringkolben (22) mit einem Dichtungsring (23), der im Zylinderblock (2) fixiert ist, ausgebildet ist und daß die Dichtringe als Elastomer in Form eines 0-Ringes (21, 23) oder eines Formringes ( 28) mit radial-elastischen Dichtlippen (29) oder als Kolbenring in bekannter Form, z.B. aus Grauguß oder Kunststoff mit Radialspiel in der Ringnut ausgebildet sind (Figur 1 und 6).

6. Axialkolbenmaschine nach Anspruch 1 und 2
**dadurch gekennzeichnet**, daß der Zylinderblock (2) gegen eine Steuerscheibe (31) anläuft, die nierenförmige Durchbrüche (38) mit Dämpfungsschlitzen (34) besitzt und daß diese Steuerscheibe (31) automatisch um einen Winkel β um seine Zentralachse in Abhängigkeit zu einem Drehzahlsignal oder / und einem Drucksignal verdrehbar ist (Figur 7).

7. Axialkolbenmaschine nach einem der Ansprüche 1 bis 6
**dadurch gekennzeichnet**, daß die Steuerscheibe (31) mit einem Kolben (32) in Wirkverbindung steht, der gegen den Druck einer Feder (33) hydraulisch oder elektrisch verstellbar ist (Figur 7 und 8).

8. Axialkolbenmaschine nach einem der Anspruche 1 bis 7
**dadurch gekennzeichnet**, daß die automatisch verstellbare Steuerscheibe (31) als Blechkörper mit eingestanzten nierenförmigen Durchbrüchen (38) und eingestanzten Dämpfungsschlitzen (34) ausgebildet ist.

9. Axialkolbenmaschine nach Anspruch 2,
**dadurch gekennzeichnet**, daß die Niederhalterung (71) aus einer Kalotte (66) mit kugelförmiger Andrückfläche (67) besteht, die gegen eine entsprechende Kugelfläche einer Lochsoheibe (68) andrückt, und daß ein unter Öldruck axial verschiebbarer Kolben (64) über Zwischenglieder (Bolzen 65) axial gegen die Kalotte (66) andrückt (Figur 8).

10. Axialkolbenmaschine nach einem Ansprüche 1 bis 9
**dadurch gekennzeichnet**, daß die hydraulische oder / und federkraftschlüssige innenliegende Niederhalterung (71) mit einer formschlüssigen oder / und einer formschlüssigen plus federkraftschlüssigen außenliegenden Niederhalterung (40) oder / und einer außenliegenden hydraulischen Niederhalterung (75) kombiniert ist (Figur 8, 9, 2a).

11. Axialkolbenmaschine nach einem oder mehreren der Ansprüche 1 bis 9
**dadurch gekennzeichnet**, daß ein axial gegen die Kalotte (66) verschiebbarer Kolben (64) hydraulisch und über eine Feder (83) beaufschlagbar ist, wobei in einem Kolbenraum (25) eine stärkere Feder (24) untergebracht ist, die sich gegen den Zylinderblock (2) axial in Richtung Steuerfläche (37) und in die andere Axialrichtung gegen die Triebwelle (10) abstützt, und eine schwächere Feder (83), die sich gegen die Lochscheibe (68) über Zwischenglieder (64, 65, 66) und in die andere Richtung gegen die stärkere Feder (62) bzw. einem Glied (Stützring 62) der Triebwelle (10) abstützt (Fig.9).

12. Axialkolbenmaschine nach einem oder mehreren der Anspruch 1 bis 11
**dadurch gekennzeichnet**, daß eine Feder (24) über Zwischenglieder (64, 65, 66) sich gegen eine Lochplatte (68) der Niederhalte-Einrichtung auf der einen Seite abstützt und auf der anderen Seite sich am Zylinderblock (2) über ein entsprechendes Zwischenglied (22) abstützt, so daß der Zylinderblock (2) gegen seine Steuerfläche (31; 37) federnd angedrückt wird und über die gleichen Federkräfte die Gleitschuhe (4) der Kolben (3) niedergehalten werden und daß die Niederhaltekräfte und Andrückkräfte durch einen drehzahlabhängigen oder / und lastabhängigen Druck im Kolbenraum (25; 70) zusätzlich verstärkt werden (ähnlich Figur 8, jedoch ohne Stützscheibe (62) ), wobei Feder (24) an Kolben (64) anliegt.

13. Axialkolbenmaschine einem oder nach mehreren der Ansprüche 1 bis 12
**dadurch gekennzeichnet**, daß wenigstens zwei Ringkolben (22, 64) zwischen Triebwelle (10) und Zylinderblock (2) mit zwei unterschiedlich großen, wirksamen Kolbenflächen vorgesehen sind, um gleichzeitig ungleichgroße hydraulische Anpreßkräfte auf die Niederhalterung (71) der Gleitschuhe (4) und den Zylinderblock (2) gegen die Steuerscheibe (37; 31) zu erzeugen.

14. Axialkolbenmaschine nach einem oder mehreren der Ansprüche 1 bis 13
**dadurch gekennzeichnet**, daß der hydraulische Druck für die Niederhalte-Einrichtungen (40; 75; 71) oder / und die Einrichtungen zum Anpressen des Zylinderblocks (2) gegen die Steuerscheibe (37) ein drehzahlabhängiger Druck oder / und ein lastabhängier Druck oder / und ein Druck aus dem Versorgungs- und Speisedruck für die Hydrostatik bzw. für die Steuerung/Regelung ist.

15. Axialkolbenmaschine nach einem oder mehreren der Ansprüche 1 bis 14
**dadurch gekennzeichnet**, daß die hydraulischen Niederhalterungen (75, 71, 85) für die Gleitschuhe (4) sowie die hydraulische Einrichtung für die Stabilisierungseinrichtung (88; 89; 90) gleichzeitig mit den selben Hydraulikdrücken angesteuert werden, der z.B. ein drehzahlabhängiger Druck oder / und ein lastabhängiger Druck ist.

16. Axialkolbenmaschine nach einem oder mehreren der Ansprüche 1 bis 15
**dadurch gekennzeichnet**, daß die Steuerscheibe (31) eine Grundeinstellung unter dem Kriterium niedrigen Geräuschverhaltens besitzt und last- oder / und drehzahlabhängig, z.B. durch entsprechenden Steuerdruck innerhalb dem Verstellbereich Winkel β veränderbar ist.

## Claims

1. A hydrostatic axial piston machine having a cylinder block, in which pistons (3) are moved axially comprising sliding shoes (4) which are guided by a retaining device (40; 75) on a variably or fixedly inclined disc, the cylinder block (2) being axially urged against the thrust surface or control surface (37) by means of a spring element, **characterized in that**
the axial piston machine is part of a hydrostatic-mechanical transmission with power split and in that the cylinder block (2) is additionally urged axially by means of a hydraulic device, the hydraulic apply force being a variable hydraulic apply force, the value of which depends on the rotation speed of the driving engine or/and on the pressure of the hydrostatic transmission, wherein the hydrostatic apply force is generated within a pressurized piston chamber (25) inside of the cylinder block (2).

2. An axial piston machine according to claim 1, characterized in that a retaining means (71) for the sliding shoes (4) is provided such that an internal thrust element (spherical cap 66), is supported by the driving shaft (10) and is moved axially by hydraulic pressure to rest against a perforated plate (68) cooperating with the sliding shoes (4).

3. An axial piston machine according to claim 1 or 2, characterized in that
a) the retaining means (75; 71, 85) are of the hydraulic type, wherein a hydraulic force presses on a retaining ring (7) rotatably fixed in an oblique or inclinable swash plate (5) and on a perforated disc (6), in order to apply the sliding shoes (4) of the pistons (3) against an oblique surface (thrust plate 11);
b) and/or a spring device (9; 41; 72, 16, 17; 46; 45; 77) is provided to elastically apply the pistons (3) against an oblique surface (thrust plate 11) by means of their sliding shoes (4), of a perforated disc (6) and of a retaining element (retaining ring 7), the spring device being located within the oblique or inclinable swash plate (5), inside of preferably blocking retaining means and preferably combined with hydraulic retaining means (75).

4. An axial piston machine according to one or more of the claims 1 to 3, characterized in that the spring (24) applying the cylinder block (2) axially against the control surface (37) is located on the driving shaft (10) in the central bore of the cylinder block (2), in that annular pistons (20, 22) are carried out as thrust rings for the spring force and as pressure pistons to generate supplementary force, hydraulic force between the driving shaft (10) and the cylinder block (2) and in that the spring (24) is housed in the pressurised chamber of the piston (25).

5. An axial piston machine according to one or more of the claims 1 to 4, characterized in that the piston chamber (25) is delimited by a ring shaped piston (20) comprising a seal ring (21), which is stopped against the shaft (10) and by a second ring shaped piston (22) with a seal ring (23), which is fixed in the cylinder block (2) and in that the seal rings are made of elastomer, are shaped as an O-ring (21, 23) or are moulded rings (28) with radially elastic seal lips (29) or are carried out as piston rings in a known shape for example of cast iron or of synthetic material with radial clearance in the annular groove (figures 1 and 6).

6. An axial piston machine according to claims 1 and 2, characterized in that the cylinder block (2) is applied against a control disc (31), which comprises crescent-shaped openings (38) with damping slots (34) and in that said control disc (31) can be turned by an angle β around its central axis according to a rotational speed signal or/and a pressure signal (Figure 7).

7. An axial piston machine according to one of the claims 1 to 6, characterized in that the control disc (31) cooperates with a piston (32), which is hydraulically or electrically moved against the pressure of a spring (33) (figures 7 and 8).

8. An axial piston machine according to one of the claims 1 to 7, characterized in that the automatically turnable control disc (31) is made of metal sheet with crescent-shaped punched cutouts (38) and with stamped damping slots (34).

9. An axial piston machine according to claim 2, characterized in that the retaining means (71) comprises a spherical cap (66) with a spherical contact surface (67), which is applied against a corresponding spherical surface of a perforated disc (68) and in that a piston (64) axially slidable by means of oil pressure is applied axially against the spherical cap (66) by means of spacers (pin 65), (figure 8).

10. An axial piston machine according to one of the claims 1 to 9, characterized in that the internal retaining means (71) which is actuated hydraulically or/and by a spring is combined with an external retaining means (40) which is actuated by clamping or/and by clamping plus a spring or/and with an external hydraulic retaining means (75) (figure 8, 9, 2a).

11. An axial piston machine according to one or more of the claims 1 to 9, characterized in that a piston (64) axially slidable against the spherical cap (66) is actuated hydraulically and by a spring (83), wherein inside of the piston chamber (25) are housed, a stronger spring (24), which presses axially against the cylinder block (2) in direction of the control surface (37) and in the other axial direction against the driving shaft (10), and a weaker spring (83) which presses against the perforated disc (68) by means of spacers (64, 65, 66) and in the other axial direction against the stronger spring (62) or an element (thrust ring 62) of the driving shaft (10) (figure 9).

12. An axial piston machine according to one or more of the claims 1 to 11, characterized in that a spring (24) presses on one side against the perforated disc (68) of the retaining device by means of spacers (64, 65, 66) and on the other side against the cylinder block (2) by means of a corresponding intermediate part (22), such that the cylinder block (2) is pressed elastically against its control surface (31; 37) and the same spring forces hold the sliding shoes (4) of the pistons (3) applied and in that the retaining and apply forces are reinforced by pressure inside of the piston chamber (25; 70) which depends on the rotation speed or/and on the load (as in figure 8, but without thrust ring (62) ), the spring (24) pushing on the piston (64).

13. An axial piston machine according to one or more of the claims 1 to 12, characterized in that at least two annular pistons (22, 64) having acting surfaces of different areas are provided between the driving shaft (10) and the cylinder block (2), so as to generate different hydraulic forces on the retaining means (71) of the sliding shoes (4) and between the cylinder block (2) and the control disc (37; 31).

14. An axial piston machine according to one or more of the claims 1 to 13, characterized in that the hydraulic pressure of the retaining device (40; 75; 71) or/and the device for applying the cylinder block (2) against the control disc (37) is a pressure dependent on the rotation speed or/and a pressure dependent on the load or/and a pressure supplied by the replenishing pump of the hydrostatic transmission or of the hydraulic control/regulation.

15. An axial piston machine according to one or more of the claims 1 to 14, characterized in that the hydraulic retaining means (75, 71, 85) for the sliding shoes (4) as for the hydraulic device of the stabilisation device (88; 89; 90) are fed simultaneously by the same hydraulic pressure, which is for example a hydraulic pressure dependent on the rotation speed or/and a pressure dependent on the load.

16. An axial piston machine according to one or more of the claims 1 to 15, characterized in that the control disc (31) has a basic position determined according the criteria of minimal noise and is adjustable within a range of angle β3 in accordance of the load or/and of the rotation speed for example by means of control pressure.

## Revendications

1. Machine hydrostatique à pistons axiaux avec un barillet, dans lequel travaillent des pistons (3) coulissants en direction axiale comprenant des patins (4) qui sont actionnés au moyen d'un dispositif de maintien (40; 75) sur un plateau oblique inclinable ou fixe, le barillet (2) étant appliqué en di-rection axiale contre une surface portante ou de distribution (37) au moyen d'un element de ressort,
caractérisé en ce que
la machine à pistons axiaux fait partie d'une transmission hydrostatique-mécanique à division de puissance, et en ce que le barillet (2) est applique axialement en plus au moyen d'un dispositif hydraulique, la force d'application hydraulique étant une force d'application hydraulique variable, dont la grandeur depend de la vitesse de rotation du moteur d'entraînement ou/et de la pression de la transmission hydrostatique, la force d'application hydrostatique étant créée dans une chambre pressurisée de piston (25) à l'intérieur du barillet (2).

2. Machine à pistons axiaux selon la revendication 1, caractérisée en ce qu'elle comprend un moyen de maintien (71) pour les patins (4) agencé de manière à ce qu'un element d'appui (calotte 66) placé à l'intérieur, supporté par l'arbre d'entraînement (10) et déplacé axialement par une pression hydraulique pour s'appuyer sur un disque à trous (68) coopérant avec les patins (4).

3. Machine hydrostatique à pistons axiaux selon la revendication 1 ou 2, caractérisée en ce que
a) le moyen de maintien (75; 71, 85) est réalisé sous forme d'un moyen de maintien hydraulique, une force hydraulique agissant sur une bague de maintien (7) immobilisée en rotation dans une pièce oblique ou inclinable (5) et sur un disque à trous (6), de manière à ce que les patins (4) des pistons (3) soient appliqués contre une surface oblique (plateau de poussée 11);
b) et/ou un dispositif de ressort (9; 41; 72, 16, 17; 46; 45; 77) est prévu pour appliquer élastiquement les pistons (3) contre une surface oblique (plateau de poussée 11) par l'intermédiaire de leurs patins (4), d'un disque à trous (6) et d'un élément de maintien (bague de maintien 7), le dispositif à ressort étant logé dans la pièce oblique ou inclinable (5), à l'intérieur d'un moyen de maintien de préférence avec blocage et avantageusement combiné avec un moyen de maintien hydraulique (75).

4. Machine à pistons axiaux selon une ou plusieurs des revendications 1 à 3, caractérisée en ce que le ressort (24) appliquant axialement le barillet (2) contre la surface de distribution (37) est placé sur l'arbre d'entraînement (10) dans l'alésage central du barillet (2) et en ce que des pistons annulaires (20, 22) sont agencés sous forme de bagues d'appui pour la force du ressort et sous forme de pistons de poussée pour créer de la force supplémentaire, de la force hydraulique, entre l'arbre d'entraînement (10) et le barillet (2) et en ce que le ressort (24) est logé dans la chambre de pression du piston (25).

5. Machine à pistons axiaux selon une ou plusieurs des revendications 1 à 4, caractérisée en ce que la chambre du piston (25) est limitée par un piston annulaire (20) comportant un joint annulaire (21), qui est arrêté contre l'arbre (10) et un second piston annulaire (22) avec un joint annulaire (23), qui est fixé dans le barillet (2) et en ce que les joints annulaires sont réalisés soit en élastomère sous la forme d'un joint torique (21, 23) ou d'un joint moulé (28) avec des lèvres d'étanchéité (29) élastiques radialement, soit constitués de segments de piston de forme connue par exemple en fonte ou en matière synthétique avec du jeu radial dans la gorge annulaire (figures 1 et 6).

6. Machine à pistons axiaux selon la revendication 1 et 2, caractérisée en ce que le barillet (2) est appliqué contre un disque de distribution (31), qui comporte des ouvertures (38) en forme de croissant avec des fentes d'amortissement (34) et en ce que ledit disque de distribution (31) peut être tourné d'un angle β autour de son axe central en fonction d'un signal de vitesse de rotation ou/et d'un signal de pression (Figure 7).

7. Machine à pistons axiaux selon une des revendications 1 à 6, caractérisée en ce que le disque de distribution (31) coopère avec un piston (32), qui est déplacé hydrauliquement ou électriquement contre la pression d'un ressort (33) (figures 7 et 8).

8. Machine à pistons axiaux selon une des revendications 1 à 7, caractérisée en ce que le disque de distribution (31) à déplacement automatique est réalisé en tôle avec des découpés (38) en forme de croissant et des fentes d'amortissement (34) embouties.

9. Machine à pistons axiaux selon la revendication 2, caractérisée en ce que le moyen de maintien (71) est constitué d'une calotte (66) avec une surface de contact sphérique (67), qui est appliquée contre une surface sphérique correspondante d'un disque à trous (68), et en ce qu'un piston (64) coulissant axialement par une pression d'huile est appliqué axialement contre la calotte (66) par des entretoises (cheville 65) (figure 8).

10. Machine à pistons axiaux selon une des revendications 1 à 9, caractérisée en ce que le moyen de maintien (71) logé à l'intérieur actionné hydrauliquement ou/et par ressort est combiné avec un moyen de maintien (40) logé à l'extérieur actionné par blocage ou/et par blocage et par ressort ou/et un moyen de maintien (75) logé à l'extérieur actionné hydrauliquement (figure 8, 9, 2a).

11. Machine à pistons axiaux selon une ou plusieurs des revendications 1 à 9, caractérisée en ce qu'un piston (64) coulissant axialement vers la calotte (66) est actionné hydrauliquement et par un ressort (83), où, dans la chambre de piston (25) sont logés un ressort (24) plus fort, qui pousse contre le barillet (2) axialement en direction de la surface de distribution (37) et dans l'autre direction axiale contre l'arbre d'entraînement (10), et un ressort (83) plus faible qui s'appuie contre le disque à trous (68) au moyen d'entretoises (64, 65, 66) et dans l'autre direction axiale contre le ressort (62) plus fort ou un élément (rondelle d'appui 62) de l'arbre d'entraînement (10) (figure 9).

12. Machine à pistons axiaux selon une ou plusieurs des revendications 1 à 11, caractérisée en ce qu'un ressort (24) s'appuie d'un côté contre le disque à trous (68) du dispositif de maintien au moyen d'entretoises (64, 65, 66) et de l'autre coté contre le barillet (2) au moyen d'une pièce intermédiaire (22) correspondante, de manière à ce que le barillet (2) soit pressé élastiquement en direction de sa surface de distribution (31; 37) et les mêmes forces de ressort maintiennent les patins (4) des pistons (3) appliqués et en ce que les forces de maintien et d'application sont en plus renforcées par une pression dans la chambre de piston (25; 70) qui dépend de la vitesse de rotation ou/et de la charge (comme figure 8, mais sans bague d'appui (62) ), le ressort (24) s'appuyant sur le piston (64).

13. Machine à pistons axiaux selon une ou plusieurs des revendications 1 à 12, caractérisée en ce qu'au moins deux pistons annulaires (22, 64) avec des surfaces d'action de grandeur différente sont agencés entre l'arbre d'entraînement (10) et le barillet (2) de manière à créer des forces de pression hydrauliques de grandeur différente sur le moyen de maintien (71) des patins (4) et entre le barillet (2) et le disque de distribution (37; 31).

14. Machine à pistons axiaux selon une ou plusieurs des revendications 1 à 13, caractérisée en ce que la pression hydraulique pour le dispositif de maintien (40; 75; 71) ou/et le dispositif pour appliquer le barillet (2) contre le disque de distribution (37) est une pression dépendante de la vitesse de rotation ou/et une pression dépendante de la charge ou/et une pression provenant de l'alimentation et du gavage de la transmission hydrostatique ou de la commande/régulation.

15. Machine à pistons axiaux selon une ou plusieurs des revendications 1 à 14, caractérisée en ce que le moyen de maintien (75, 71, 85) hydraulique pour les patins (4) comme le dispositif hydraulique pour le dispositif de stabilisation (88; 89; 90) sont alimentés simultanément par la même pression hydraulique, qui est par exemple une pression dépendante de la vitesse de rotation ou/et une pression dépendante de la charge.

16. Machine à pistons axiaux selon une ou plusieurs des revendications 1 à 15, caractérisée en ce que le disque de distribution (31) comporte une position de base déterminée d'après le critère du bruit minimal et est ajustable à l'intérieur du domaine d'angle β en fonction de la charge ou/et de la vitesse de rotation par exemple au moyen d'une pression de commande.
